# EUROPÄISCHE PATENTSCHRIFT

(11) **EP 0 505 350 B1**
(45) Veröffentlichungstag und Bekanntmachung des Hinweises auf die Patenterteilung: **10.01.1996**
(21) Anmeldenummer: 92890061.2
(22) Anmeldetag: 18.03.1992
(51) Int. Cl.: E05F 5/12, E05C 7/06

(54) **Drehscheiben-Schliessfolge- und Verriegelungseinrichtung**
Pivoting plate-closure sequence and locking device
Disque pivotant-séquence de fermeture et dispositif de verrouillage

(30) Priorität: 19.03.1991 AT 613/91
(43) Veröffentlichungstag der Anmeldung: 23.09.1992
(73) Patentinhaber: Sterrer, Manfred, A-4850 Timelkam (AT); Baumgartner, Johannes, A-4902 Wolfsegg (AT)
(72) Erfinder: Sterrer, Manfred, A-4850 Timelkam (AT); Baumgartner, Johannes, A-4902 Wolfsegg (AT)
(74) Vertreter: Köhler-Pavlik, Johann, Dipl.-Ing.

(56) Entgegenhaltungen:
- DE-A- 3 518 563
- FR-A- 392 586
- US-A- 4 429 492

## Beschreibung

Die Erfindung betrifft eine Schließfolgeregel- und Verriegelungseinrichtung für zweiflügelige Türen, insbesondere Brandschutztüren, die mit einer selbsttätigen Schließeinrichtung ausgestattet sind, bei welcher ein Anschlag für den Gehflügel vorgesehen ist, der bei außerhalb der Schließlage befindlichem Stehflügel in den Schwenkweg des Gehflügels einragt und über ein vorzugsweise flexibles Element mit einem Kontaktelement zum Stehflügel verbunden und durch letzteren verstellbar ist, wodurch der Anschlag aus dem Schwenkweg des Gehflügels bewegbar und dieser in die Schließlage einschwenkbar ist.

Aus konstruktiven, architektonischen oder anderen Gründen ist es oft erforderlich, anstelle eines einzigen Türflügels deren zwei vorzusehen, wenn die Breite der Türöffnung ein bestimmtes Maß überschreiten soll. Oftmals wird bei solchen Türen nur ein Flügel im normalen Betrieb betätigt, welcher als Gehflügel bezeichnet wird. Dieser ist meist mit einer selbsttätigen Schließeinrichtung versehen, welcher den Gehflügel nach dessen händischem Öffnen automatisch wieder in die Schließstellung bringt. In besonderen Notsituationen, beispielsweise im Brandfall, können beide Flügel geöffnet werden. Um nach dem Passieren der Personen ein Übergreifen der Rauchgase bzw. der Flammen auf andere Räume zu verhindern bzw. zu verlangsamen,müssen beide Türflügel sofort wieder in die Schließlage gebracht werden. Hierbei ist es von besonderer Bedeutung, daß die Verschwenkung der beiden Flügel in einer bestimmten Reihenfolge erfolgt. Der Grund hierfür liegt darin, daß die beiden Türflügel an ihren Berührungskanten mit einander überlappenden Anschlagfälzen ausgebildet sind. Der normalerweise in der Schließposition verbleibende Stehflügel, dessen Anschlagfalz in Schließrichtung der Türe vor dem Anschlagfalz des Gehflügels liegt, muß seine Schließlage zuerst einnehmen, worauf anschließend der Gehflügel in die Schließlage verschwenkt werden kann. Andernfalls ist die Türe nicht ordnungsgemäß verschlossen und es ist kein Brandabschnitt gewährleistet.

Eine andere oftmals vorgesehene Variante sieht vor, daß zweiflügelige Türen in der Regel in ihrer Offenstellung gehalten sind und nur im Falle des Auftretens eines Brandes die Halteeinrichtung beide Türflügel freigibt. Danach werden diese unter der Wirkung der Schließeinrichtung in ihre Schließlage verschwenkt. Hiebei ist ebenfalls die oben beschriebene Reihenfolge zum ordnungsgemäßen Schließen der Türe erforderlich.

Aus der US-PS 4 146 994 ist ein Schließfolgeregler bekannt, bei welchem eine Stellschiene im Bereich des Schwenkweges des Stehflügels mit einer schrägen Fläche ausgebildet ist, auf welche eine Kante des Stehflügels aufläuft. Dadurch wird die Stellschiene verschoben, worauf auch der bisher von einem Anschlag auf dieser Stellschiene in Offenstellung gehaltene Gehflügel in seine Schließlage gelangt. Diese Konstruktion bedingt jedoch sehr hohe Reibungskräfte und eine ungünstige Einleitung der Stellkräfte in die Schiene, sodaß deren Funktionsfähigkeit in Frage gestellt ist. Zudem ist die oberhalb der Türflügel vorgesehene Schiene frei zugänglich, wodurch die Gefahr von unzulässigen Manipulationen besteht, durch welche ebenfalls die Funktion beeinträchtigt werden kann.

Bei der Konstruktion gemäß der AT-PS 377 314 ist die Schiene vorzugsweise in der zwischen den Türflügeln und dem horizontalen Balken des Türrahmens stehenden Fuge angeordnet und im Bereich der außenliegenden seitlichen Stirnflächen des Stehflügels mit je einer nach unten ragenden Abwinkelung ausgebildet. An diese Abwinkelung kommt bei Verschwenkung des Stehflügels diese zur Anlage und verschiebt dabei die Schiene zusammen mit dem Anschlag, welcher den Gehflügel bisher in Offenstellung gehalten hat. Doch auch die Schiene dieser Konstruktion ist, wenn auch in erschwertem Maße, von außen zugänglich, wodurch Manipulationen noch nicht gänzlich ausgeschlossen sind. Überdies entstehen durch das Auflaufen des Gehflügels gegen den Anschlag verformende Kräfte, welche das reibungslose Verschieben der Schiene und damit das sichere Funktionieren der Schließfolgeregeleinrichtung nachteilig beeinflussen können.

Aus der EP-PS 166 859 ist eine Vorrichtung zur Regelung der Schließfolge von hydraulischen Bodentürschließern bekannt. Diese Vorrichtung ist daher auf ein spezielles System von Schließeinrichtungen für die Türflügel beschränkt und weist durch die notwendigen Ventileinheiten und dem damit verbundenen Aufbau eine relativ aufwendige Konstruktion auf. Die besagte Ventileinheit beeinflußt den Fluß der Hydraulikflüssigkeit des Gehflügels während des Schließvorganges von einer Seite des Dämpfungskolbens auf die andere Seite dieses Kolbens. Sie wird durch eine Betätigungseinheit vom Stehflügel aus gesteuert, wobei beispielsweise ein vom Stehflügel verschwenkter Hebel über eine mechanische, hydraulische oder elektrische Steuerverbindung mit der besagten Ventileinheit gekoppelt ist. Als weitere Variante für das Betätigungselement ist eine Scheibe angegeben, die direkt mit der Achse des Türschließers des Stehflügels drehfest verbunden ist, und ein teilringförmiges Langloch aufweist, in welchem als mechanische Steuerverbindung für die Ventileinheit ein Bowdenzug verschieblich gelagert ist. Im Gegensatz zu den oben beschriebenen Konstruktionen ist bei der hydraulischen Variante kein mechanischer Anschlag für den Gehflügel vorgesehen, und die Ansteuerung der die Schließfolge regelnden Ventileinrichtung erfolgt durch ein mit dem Stehflügel drehfest verbundenes Element bzw. einen Betätigungshebel, der sichin der Nähe der Bandachse des Stehflügels befindet.

Die DE-OS 35 18 563 beschreibt eine reine Schließfolgeregeleinrichtung für eine zweiflügelige Tür, wobei ein im wesentlichen in der Türebene in den Schwenkweg des Gehflügels bewegbarer Anschlag vorgesehen ist. Dieser ist in Höhe zwischen den beiden Türbändern angeordnet und sein Schaltgestänge, d. h. das Verbindungselement mit einem im oder am oberen Türbalken oder Türstock in der Nähe der dem Gehflügel zugewandten Stirnseite des Stehflügels angeordneten Kontaktelement zum Stehflügel, ist von der Oberseite der Tür her über eine Eckumlenkung zu diesem seitlichen Anschlag geführt. Das Kontaktelement ist um eine im wesentlichen parallel zur Bandachse liegende Achse durch den Stehflügel verdrehbar, wodurch auch die Bewegung des Anschlages bewirkt wird. Ausgeführt ist dieser Anschlag als um eine im wesentlichen horizontale Achse schwenkbaren Winkelhebel, wobei die vom Gehflügel auf diesen Anschlag ausgeübte Kraft mit der Ebene, in der der Anschlag sich bewegt, einen spitzen Winkel bildet. Durch Verschmutzung beispielsweise des Lagers des Hebels oder Schwergängigkeit etwa des Verbindungselementes besteht bei der vorhaltsgemäßen Konstruktion die Gefahr, daß der Anschlag nicht vollständig in seine Endstellung ausschwenkt und somit leicht vom Gehflügel betätigbar bleibt und dieser also geschlossen werden kann, selbst wenn der Stehflügel nicht geschlossen ist. Die wesentliche Funktion des Systems ist also sehr störungsanfällig. Diese Anfälligkeit ist auch dadurch gegeben, daß bei der bekannten Konstruktion sehr lange Distanzen für das Verbindungselement zwischen Anschlag und Kontaktelement zu überwinden und zumindest eine Umlenkstelle mit erhöhter Reibung vorhanden sind.

Die der Erfindung zugrunde liegende Aufgabe besteht darin, eine Schließfolgeregel- und Verriegelungseinrichtung zu schaffen, bei welcher die Nachteile der bisherigen Konstruktionen vermieden sind und die mit relativ geringem Aufwand universell, d. h. bei allen Systemen von Schließeinrichtungen, anwendbar sind.

Eine weitere Aufgabe bestand darin, die Einrichtung derart auszubilden, daß zusätzlich zur Schließfolgereglung eine automatisch erfolgende Verriegelung des Stehflügels in geschlossener Stellung bei in Schließlage befindlichem Gehflügel möglich ist.

Zur Lösung der ersten Aufgabe ist erfindungsgemäß die Merkmalskombination des Patentanspruches 1 vorgesehen.

Die weitere Aufgabe wird vorteilhafterweise durch die Merkmale des Anspruches 4 gelöst.

In der nachfolgenden Beschreibung soll die Erfindung weitere Merkmale und Vorteile davon anhand eines bevorzugten Ausführungsbeispieles unter Bezugnahme auf die Zeichnungen näher erläutert werden. Dabei zeigen
- Fig. 1: die Vorderansicht eines Querschnittes im Bereich des Anschlages des Gehflügels,
- Fig. 2: eine Draufsicht auf einen Schnitt in Höhe und im Bereich des Kontaktelementes der erfindungsgemäßen Einrichtung,
- Fig. 3: einen Schnitt entlang der Linie III-III in Fig. 2, und
- Fig.4: eine besonders vorteilhafte Ausführung des Kontaktelementes.

In Fig. 1 ist der Bereich der oberen Ecke des Türstockes auf der Seite des Gehflügels einer zweiflügeligen Tür dargestellt. Mit 1 ist der obere horizontale Balken der Türkonstruktion bezeichnet. Der Türstock 2 begrenzt rundum die Türöffnung und zwischen Türstock 2 und dem Gehflügel 3 ist ein kleiner Zwischenraum, die Zargenlichte 4, welcher vom Türfalz abgedeckt wird. Erfindungagemäß wird nun der Anschlag, auf welchen der Gehflügel 3 aufläuft, solange der in Fig. 1 nicht dargestellte Stehflügel in Offenstellung ist, durch einen im wesentlichen in der Türebene verschwenkbaren Hebel 5 gebildet. Die den Gehflügel blockierende Position des Hebels 5 ist mit durchgehenden Linien dargestellt, während der Hebel 5 in der strichliert gezeichneten Position aus dem Schwenkweg des Gehflügels 3 entfernt ist, wodurch dieser vorzugsweise durch eine nicht dargestellte selbsttätige Schließeinrichtung in seine Schließlage gebracht werden kann.

Anstelle des in Fig. 1 gezeichneten Hebels 5 kann auch als Anschlag für den Gehflügel 3 ein hydraulischer Zylinder vorgesehen sein, welcher durch eine lineare Hubbewegung ein Anschlagelement in den Schwenkweg des Gehflügels 3 bewegt. Das Ein- und Ausschwenken des Hebels 5 bzw. die Hubbewegung des hydraulischen Zylinders wird durch Verbindung der genannten Teile mit einem mit dem Stehflügel 8 zusammenwirkenden Kontaktelement 6 gesteuert. Prinzipiell können beliebige in den Schwenkweg des Gehflügels einschwenk- ,einschieb-eindreh- oder auf andere Weise einbringbare Anschlagelemente vorgesehen sein.

Damit der Stehflügel am Gehflügel 3 vorbei in seine Schließlage bewegt werden kann, muß der Gehflügel 3 in einer bestimmten Stellung offengehalten werden. Diese Stellung ist abhängig von den Abmessungen der Anschlagfälze auf den jeweiligen Türflügeln, sodaß dessen genaue Position in bestimmtem Ausmaß variieren kann. Relativ weit offene und damit funktionssichere Anhaltepositionen für den Gehflügel 3 ergeben sich, wenn der Hebel 5 in der Nähe der Türbänder des Gehflügels 3 angeordnet und zumindest ein Teil 5' des Hebels 5 von oben in die obere Zargenlichtung 4 der Tür einschwenkbar ist.

Das Ein- und Ausschwenken des Hebels 5 oder die Hubbewegung des Zylinders usw. wird durch das in Fig. 2 dargestellte Kontaktelement 6 gesteuert, welches um eine im wesentlichen parallel zur Türebene liegende Achse A verdrehbar und mit einer Ausnehmung 7 für einen Teil des Stehflügels 8 versehen ist. Zu diesem Zweck ist der Hebel 5 mit dem Kontaktelement 6 über ein vorzugsweise flexibles und im Inneren des oberen Balkens 1 oder des Türstockes 2 verlaufendes Element 9 verbunden.

Wie in den dargestellten Ausführungsbeispielen gezeigt, kann dieses Element 9 zur Gänze mechanisch ausgeführt sein, d. h. beispielsweise als Seilzug, Kette oder dgl. Jedoch wäre auch eine hydraulische Verbindungsleitung zwischen Kontaktelement 6 und Hebel 5, bzw. hydraulischem Zylinder, denkbar. Ebenso wie eine Kombination dieser Verbindungsarten.

Wenn also der Stehflügel 8 aus seiner Offenstellung in die geschlossene Stellung bewegt wird, vorzugsweise ebenfalls von einer selbsttätigen Schließeinrichtung bewirkt, wird die Lageveränderung des Kontaktelementes 6 über das Verbindungselement 9 dem Hebel 5 mitgeteilt, welcher daraufhin ebenfalls seine Lage ändert. Das Kontaktelement 6 ist gemäß einem weiteren Merkmal im oder am oberen Türbalken in der Nähe der dem Gehflügel 3 zugewandten Stirnseite des Stehflügels 8 angeordnet. Dadurch ist das Kontaktelement 6 in einem Bereich angeordnet, in welchem der Stehflügel 8 bei Verschwenkung um einen bestimmten Winkel den größten Weg zurücklegt und er daher das Kontaktelement 6 um die relativ größten Amplituden auslenken kann.

Der Teil des Stehflügels 8, welcher mit dem Kontaktelement 6 in Kontakt kommt, ist vorzugsweise als vom Stehflügel 8 nach oben ragender Zapfen 8' ausgeführt.

Vorteilhafterweise können Federelemente vorgesehen sein, um den Hebel 5 bzw. den hydraulischen Zylinder auszuschwenken und/oder in der ausgeschwenkten Stellung sowie das Kontaktelement 6 in einer Drehstellung zu halten, in der dessen Ausnehmung 7 auf den ausgeschwenkten Stehflügel 8 hin gerichtet ist. Die Federelemente können als Drehfedern um die Dreh- bzw. Schwenkachsen A, B des Kontaktelementes 6 bzw. des Hebels 5 oder auch als Druck- bzw. Zugfeder in Richtung der Bewegung des Kontaktelementes 6 oder des Hebels 5 ausgeführt sein, vorzugsweise ist eine Druckfeder 12 zwischen Hebel 5 und Verbindungselement 9 angeordnet (siehe Fig. 1).

Wenn durch das Ausschwenken des Kontaktelementes 6, was in Fig. 2 strichliert dargestellt ist, das Verbindungselement 9 in Richtung auf den Hebel 5 nachgegeben wird, muß dies nicht genügen, um den Hebel 5 in dessen ausgeschwenkte Position zu bringen. Es kann daher notwendig sein, um beispielsweise die Reibungskräfte zu überwinden, an der Schwenkachse B des Hebels 5 eine Drehfeder vorzusehen, welche den Hebel 5 bei Nachgeben des Verbindungselementes 9 ausschwenkt.

Die beim Kontaktelement 6 vorgesehene Drehfeder bewirkt, daß das Kontaktelement 6 auch bei äußeren Einflüssen, wie beispielsweise menschlicher Manipulation, Wind oder Gebäudevibrationen, in einer Stellung verbleibt bzw. wieder in die Stellung gedrückt wird, in welcher beispielsweise der Bolzen 8' in die Ausnehmung 7 des Kontaktelementes 6 eingeführt werden kann, wenn der Stehflügel 8 in Schließlage gebracht wird. Andernfalls könnte sonst der besagte Bolzen 8' außerhalb der Ausnehmung 7 auf das Kontaktelement 6 auflaufen, wodurch ein vollständiges und korrektes Schließen des Stehflügels 8 und damit auch des Gehflügels 3 verhindert ist.

Wenn allerdings das flexible Verbindungselement 9 zur Übertragung von Zug- als auch Druckkräften geeignet ist, erübrigt sich das Federelement, welches in Verbindung mit dem Hebel 5 steht. Ein derartiges Verbindungselement 9 kann vorzugsweise als Bowdenzug, allenfalls auch als Metallstange oder hydraulische Verbindungsleitung, ausgebildet sein.

Die Variante, bei welcher je eine Feder beim Anschlag 5 für den Gehflügel 3 und beim Kontaktelement 6 vorgesehen ist, hat sich als besonders günstig während des Baubetriebs bei bereits eingesetzter Tür mit der erfindungsgemäßen Schließfolgeregel- und Verriegelungseinrichtung herausgestellt. Um eine Beschädigung des Anschlagelementes 5 oder des Gehflügels durch Unachtsamkeiten zu vermeiden, wird das Anschlagelement in seiner eingeschwenkten Stellung fixiert. Damit beide Türflügel nun korrekt geschlossen werden können, muß das Kontaktelement 6 bei geöffnetem Türflügel in einer Lage gehalten werden, daß beispielsweise der Bolzen 8' des Stehflügels 8 in die Ausnehmung 7 des Kontaktelementes 6 eingeführt werden kann. Diese Funktion wird von der beim Kontaktelement 6 vorgesehenen Feder bewirkt. Nach Baubeendigung während des normalen Betriebes der Tür mit der erfindungsgemäßen Einrichtung hat die Variante mit zwei Federn den Vorteil, daß bei Beschädigung einer Feder die Funktion der Tür weiter aufrechterhalten werden kann und die Federn selbst geringer dimensioniert sein können.

Wie das besagte Verbindungselement 9 kann vorteilhafterweise auch der Hebel 5 größtenteils im Inneren des oberen Türbalkens 1 bzw. des oberen Teiles des Türstockes 2 angeordnet sein.

Auf diese Weise wird allen unzulässigen Manipulationen, welche die Betriebssicherheit der Schließfolgeregeleinrichtung beeinträchtigen könnten, vorgebeugt.

Das bislang nicht näher beschriebene Kontaktelement 6 ist gemäß einem weiteren Merkmal der Erfindung vorteilhafterweise als Scheibe ausgebildet, deren Ausnehmung 7 einen Teil 8' des Stehflügels 8 im geschlossenen Zustand in Ausschwenkrichtung des Stehflügels hintergreift und wobei weiters vorgesehen ist, daß das Kontaktelement 6 vom Gehflügel 3 blockiert ist, sobald sich letzterer in Schließstellung befindet.

Zu diesem Zweck weist das Kontaktelement 6 vorzugsweise auf dessen dem Gehflügel 3 zugewandten Seite eine Anschlagfläche 10 für einen Teil 3' des Gehflügels 3 auf, an welcher Anschlagfläche 10 der besagte Teil 3' des Gehflügels 3 bei geschlossener Tür zur Anlage kommt und so eine Verdrehung des Kontaktelementes 6 verhindert.

Analog zum Bolzen 8' des Stehflügels 8 ist der besagte Teil 3' des Gehflügels 3, welcher mit dem Kontaktelement 6 in Kontakt kommt, als vom Gehflügel 3 nach oben ragender Zapfen ausgeführt.

In Fig. 2 ist ein Ausführungsbeispiel für eine derartige Scheibe 6 dargestellt. Diese ist vorzugsweise mit einer parallel zur Schwenkachse des Stehflügels 8 angeordneten Drehachse D versehen, welche vorzugsweise außerhalb des Zentrums der Scheibe 6 liegt. In besonders vorteilhafter Weise liegt die Drehachse D der Scheibe 6 bezüglich des Zentrums auf der der Ausschwenkrichtung der Türflügel entgegengesetzten Seite der Scheibe 6. Diese Bauart bewirkt, daß die Schließwirkung, welche durch das Anliegen des Teiles 3' des Gehflügels 3 an der Anschlagfläche 10 der Scheibe 6 ausgeübt wird, durch Hebelwirkung verstärkt ist. Darüberhinaus entstehen dadurch bessere Haltewirkungen, daß die Anschlagfläche 10 nicht nur eine im wesentlichen kreisförmige Schwenkbewegung ausführt, wie bei zentraler Drehachse, sondern daß die Anschlagfläche 10 auch in Richtung auf den Teil 3' hin gedrückt wird, wenn der Stehflügel 8 in Ausschwenkrichtung beaufschlagt wird und dadurch der Bolzen 8' die Ausnehmung 7 der Scheibe 6 in Ausschwenkrichtung drückt. Der Teil 3' des Gehflügels 3 verhindert bei geschlossenem Gehflügel 3 diese Bewegung der Anschlagfläche 10, sodaß auch bei sehr starker Krafteinwirkung auf den Stehflügel 8 in Ausschwenkrichtung dieser bei geschlossenem Gehflügel 3 verriegelt bleibt.

Die eben beschriebene Verriegelungswirkung durch das Kontaktelement 6 wird bei der in Fig. 4 dargestellten Ausführungsform für die Scheibe 6 noch verbessert. Auch bei dieser Variante liegt die Drehachse D der Scheibe 6 außerhalb ihres Zentrums auf der der Ausschwenkrichtung entgegengesetzten Seite.Die Anschlagfläche 10 der Scheibe 6 ist vorzugsweise eben ausgeführt und normal auf die Türebene orientiert. Die Fläche 10 kann aber auch schräg ausgeführt sein und dabei in Ausschwenkrichtung des Türflügels 3 auf die Türmittelebene bzw. den Türmittelfalz hin zulaufen (in Fig. 4 strichliert dargestellt und mit 10' bzeichnet). Vorteilhafterweise besitzt der Teil 3' des Gehflügels 3 der an der Anschlagfläche zur Anlage kommt, eine dieser Fläche korrespondierende, vorzugsweise auch ebene Fläche 3'a, sodaß eine möglichst große Kontaktfläche zur Übertragung der Fixierwirkung der Scheibe 6 durch den besagten Teil 3' gegeben ist.

Um nun die Verriegelungswirkung auch bei gleichzeitiger Krafteinwirkung in Ausschwenkrichtung auf beide Türflügel 3, 8 zu gewährleisten, ist bei der in Fig. 4 dargestellten vorteilhaften Variante der Teil 3' mit einer spitzwinkeligen Kante 3b und die Scheibe 6 mit einer entsprechenden Ausnehmung 6b versehen. Die Kante 3'b des Teiles 3' weist in Ausschwenkrichtung und zur Türmittenebene hin und wird durch eine mit der ebenen Fläche 3'a einen spitzen Winkel einschließenden Seite des Teiles 3' gebildet. Die Ausnehmung 6b der Scheibe 6 ist vorzugsweise als Ausschnitt mit dem gleichen Winkel zwischen seinen Seiten verwirklicht wie der Winkel der Kante 3'b. Die Ausnehmung 6b ist bezüglich der Anschlagfläche 10 an deren in Ausschwenkrichtung gelegenen Ende vorgesehen. Günstig ist auch eine geringe Versetzung der besagten Ausnehmung 6b in Richtung auf die Türmitte bzw. den Türmittelfalz hin.

Die Funktion des Systems aus Kante 3'b und Ausnehmung 6b besteht darin, daß bei gleichzeitiger und in gleicher Richtung erfolgender Ausschwenkbewegung beider Türflügel 3,8 der Bolzen 8' des Stehflügels die Scheibe 6 derart verdreht, daß die Ausnehmung 6b in den Schwenkweg des Teiles 3' des Gehflügels 3 eingeschwenkt wird. Dadurch kommt die spitzwinkelige Kante 3'b in die Ausnehmung 6b zum Eingriff und verhindert eine weitere Ausschwenkung des Gehflügels 3. Gleichzeitig damit ist aber auch eine weitere Verdrehung der Scheibe 6 um die Drehachse D verhindert, sodaß auch der Stehflügel 8 blockiert ist, da der Bolzen 8' noch nicht aus der Ausnehmung 7 der Scheibe 6 ausgetreten ist. Dadurch ist ein unbefugtes Aufdrücken der Tür mit der erfindungsgemäßen Einrichtung durch Personen als auch aufgrund von äußeren Einflüssen bei Bränden u.dgl. unmöglich gemacht, sodaß die größtmögliche Sicherheit gewährleistet ist.

Die Anordnung der Ausnehmung 7 der Scheibe 6 sowie der Teile 3' und 8' der Türflügel 3, 8 in geschlossener Stellung in einer parallel zur Drehachse D der Scheibe 6 und aus der Ausschwenkrichtung gesehen, vor dieser liegenden Ebene, hat zusätzlich zu den bereits oben angeführten vorteilhaften Auswirkung auf die Verriegelung noch zusätzlich den Vorteil, daß die Scheibe 6 nicht um einen allzu großen Winkelbereich verdreht werden muß, um den Bolzen 8' aus ihrer Ausnehmung 7 freizugeben..Dieser Vorteil kann noch verstärkt werden, wenn vorteilhafterweise die Drehachse D außerhalb der Türmittelebene bzw. des Türmittelfalzes auf der Seite des Stehflügels 8 liegt und näher der Ausnehmung 7 liegt. Dadurch wird anderseits auch der Hebelarm der Scheibe 6 auf der Seite des Gehflügels 3 größer als jener auf der Seite des Stehflügels, wodurch auch die Halte- und Verriegelungswirkung verbessert ist. Dieses Merkmal läßt damit zu, daß in Verbindung mit den in Fig. 4 dargestellten äußeren Umrissen der Scheibe 6 diese auch bei Verdrehung nicht über eine gewisse Mindestbreite des Türbalkens hinausragt und dadurch den Einbau der erfindungsgemäßen Schließfolgeregel- und Verriegelungseinrichtung auch bei relativ schmalen Türstöcken gestattet.

Um auch beim Kontaktelement 6 unzulässige Manipulationen weitestgehend hintanzuhalten ist gemäß einem weiteren Merkmal vorgesehen, daß die Unterseite der Scheibe 6 maximal mit der Unterseite des oberen Teiles des Türstockes 2 abschließt.

In Fig. 3 ist ein Schnitt entlang der Linie III-III der Fig. 2 dargestellt. Dabei ist deutlich der vom Stehflügel 8 nach oben ragende Bolzen 8' zu erkennen. Der Bolzen 8' befindet sich im Inneren der Ausnehmung 7 der Drehscheibe 6, welche sich um einen Lagerbolzen 11 drehen kann. Zwischen der Scheibe 6 und der Konstruktion des Türstocks bzw. des oberen Querbalkens könnte sich eine Drehfeder befinden, welche die Scheibe 6 in der ausgelenkten Stellung hält, wenn der Stehflügel 8 geöffnet ist. Nach unten hin ist der Einbauraum der Scheibe 6 durch einen Gehäusedeckel 13 abgeschlossen. Bei der dargestellten Ausführung ist eine Drehfeder nicht vorgesehen.

## Patentansprüche

1. Schließfolgeregel- und Verriegelungseinrichtung für zweiflügelige Türen, insbesondere Brandschutztüren, die mit einer selbsttätigen Schließeinrichtung ausgestattet sind, bei welcher Einrichtung ein Anschlag für den Gehflügel vorgesehen ist, der bei außerhalb der Schließlage befindlichem Stehflügel in den Schwenkweg des Gehflügels einragt und über ein Verbindungselement mit einem um eine im wesentlichen parallel zur Bandachse liegende Achse (A) verdrehbaren Kontaktelement zum Stehflügel verbunden und durch letzteres so verstellbar ist, daß der Anschlag aus dem Schwenkweg des Gehflügels bewegbar und dieser in die Schließlage einschwenkbar ist wobei das Kontaktelement (6) über ein im Inneren lediglich des oberen horizontalen Balkens (1) oder des oberen horizontalen Teils des Türstockes (2) verlaufendes Verbindungselement (9) mit dem größtenteils im Inneren des oberen horizontalen Balkens (1) oder des oberen horizontalen Teil des Türstockes (2) angeordneten, im wesentlichen in der Türebene beweglichen Anschlag (5, 5') verbunden, zur Verriegelung des Stehflügels (8) blockierbar und mit einer Ausnehmung (7) zur Aufnahme eines Teils (8') des Stehflügels (8) versehen ist, wobei die Ausnehmung (7) bei offenem Stehflügel (8) auf dessen Teil (8') hin gerichtet ist und dieser Teil (8') bei Schließen des Stehflügels (8) zuerst in Kontakt mit einer Innenseite der Ausnehmung (7) kommt und anschließend das Kontaktelement (6) um dessen Achse (A) verdreht.

2. Einrichtung gemäß Anspruch 1, dadurch gekennzeichnet, daß der Anschlag durch einen verschwenkbaren Hebel (5) oder einen hydraulischen Zylinder gebildet und in der Nähe der Türbänder des Gehflügels (3) angeordnet ist, wobei zumindest ein Teil (5') des Hebels (5) bzw. des Zylinders von oben in die obere Zargenlichtung (4) der Tür einschwenk- bzw. einschiebbar ist und mit einem im oder am oberen Türbalken (1) oder Türstock (2) in der Nähe der dem Gehflügel (3) zugewandten Stirnseite des Stehflügels (8) angeordneten Kontaktelement (6) verbunden ist.

3. Einrichtung gemäß Anspruch 1, dadurch gekennzeichnet, daß das Kontaktelement (6) als Scheibe mit einer vom Umfangsrand nach Innen weisenden Ausnehmung (7) ausgebildet ist, welche Ausnehmung (7) einen Teil (8') des Stehflügels (8) im geschlossenen Zustand in dessen Aufschwenkrichtung mit einem Teil ihres inneren Randes hintergreift.

4. Einrichtung gemäß Anspruch 3, dadurch gekennzeichnet, daß die Scheibe (6) in ihrer Schließstellung vom Gehflügel (3) vorzugsweise durch direktes Anliegen eines Teiles des Gehflügels (3) an einem Außenrand der Scheibe (6) blockiert ist, wenn sich der Gehflügel (3) in Schließstellung befindet.

5. Einrichtung gemäß Anspruch 4, dadurch gekennzeichnet, daß die Drehachse (D) der Scheibe (6) außerhalb ihres Zentrums verläuft, vorzugsweise auf der der Ausschwenkrichtung entgegengesetzten Seite der Scheibe (6).

6. Einrichtung gemäß Anspruch 4, dadurch gekennzeichnet, daß die Unterseite der Scheibe (6) maximal mit der Unterseite des oberen Teiles des Türstockes (2) abschließt.

7. Einrichtung gemäß Anspruch 4, dadurch gekennzeichnet, daß die Scheibe (6) eine Anschlagfläche (10) für einen Teil (3') des Gehflügels (3),vorzugsweise auf dessen dem Gehflügel (3) zugewandter Seite,aufweist, an welcher der besagte Teil (3') des Gehflügels (3) bei geschlossener Tür zu Anlage kommt und so eine Verdrehung der Scheibe (6) verhindert.

8. Einrichtung gemäß Anspruch 1 oder 7, dadurch gekennzeichnet, daß der Teil (3') des Gehflügels (3) und bzw. oder der Teil (8') des Stehflügels (8), welche mit dem Kontaktelement (6) in Kontakt kommen als von den jeweiligen Türflügeln (3, 8) nach oben ragende Zapfen ausgeführt sind.

9. Einrichtung gemäß Anspruch 5 und 7, dadurch gekennzeichnet, daß die Anschlagfläche (10) vorzugsweise eben und normal auf die Türebene ist und der daran zur Anlage kommende Teil (3') des Gehflügels (3) eine korrespondierende, vorzugsweise auch ebene Fläche (3'a) aufweist, wobei vorzugsweise die Ausnehmung (7) der Scheibe (6) sowie die Teile (3',8') der Türflügel (3,8) in geschlossener Stellung in einer parallel zur Drehachse (D) der Scheibe (6) und, aus der Ausschwenkrichtung gesehen, vor dieser liegenden Ebene liegen.

10. Einrichtung gemäß zumindest einem der Ansprüche 4 bis 9, dadurch gekennzeichnet, daß der Teil (3') des Gehflügels (3) eine in Ausschwenkrichtung und zur Türmittenebene hin weisende spitzwinkelige Kante (3'b) aufweist und die Scheibe (6) eine dieser Kante (3'b) entsprechende Ausnehmung (6b) aufweist, die auf der Anschlagfläche (10) an deren in Ausschwenkrichtung gelegenen Ende und vorzugsweise in Richtung auf die Türmitte hin geringfügig versetzt vorgesehen ist und bei einer Ausschwenkbewegung des Stehflügels (8) in den Ausschwenkweg des Teiles (3') des Gehflügels (3) eingeschwenkt wird.

## Claims

1. A closure sequence control and locking device for double-winged doors, more particularly fire doors, which are equipped with an automatic closure device, wherein provided for the practicable wing is a stop which when the stationary wing is situated outside the closure position projects into the pivoting path of the practicable wing and is connected via a connecting element to a stationary wing contact element rotatable around an axis (A) lying substantially parallel with the hinge plate axis and is so adjustable by said element that the stop can be moved out of the pivoting path of the practicable wing and the latter can be pivoted into the closure position, wherein the contact element (6) is connected via a connecting element (9), extending in the inside of only the upper horizontal beam (1) or the upper horizontal portion of the door case (2), to the stop (5, 5') which is disposed mainly in the inside of the upper horizontal beam (1) or the upper horizontal part of the door case (2) and is movable substantially in the plane of the door, said contact element being blockable for the locking of the stationary wing (8) and being formed with a recess (7) receiving a part (8') of the stationary wing (8), while when the stationary wing (8) is open, the recess (7) is directed towards its part (8'), said part (8'), when the stationary wing (8) is closed, first contacting an inner side of the recess (7) and then rotating the contact element (6) around its axis (A).

2. A device according to Claim 1, characterised in that the stop is formed by a pivotable lever (5) or a hydraulic cylinder and is disposed adjacent the hinge plates of the practicable wing (3) while at least a part (5') of the lever (5) or the cylinder can be pivoted or slid from above into the upper frame opening (4) of the door and is connected to a contact element (6) disposed in or on the upper door beam (1) or the door case (2) adjacent the end face of the stationary wing (8) adjacent the practicable wing (3).

3. A device according to Claim 1, characterised in that the contact element (6) takes the form of a disc formed with a recess (7) which points inwardly from the peripheral edge and which engages via a portion of its inner edge behind a portion (8') of the stationary wing (8) in the closed sense in its upwardly pivoting direction.

4. A device according to Claim 3, characterised in that in its closure position the disc (6) is blocked in its closure position by the practicable wing (3), preferably by a part of the practicable wing (3) bearing directly against an outer edge of the disc (6), when the practicable wing (3) is in the closure position.

5. A device according to Claim 4, characterised in that the rotational axis (D) of the disc (6) extends outside its centre, preferably on the side of the disc (6) opposite to the outwardly pivoting direction.

6. A device according to Claim 3, characterised in that the underside of the disc (6) adjoins at most against the underside of the upper part of the door case (2).

7. A device according to Claim 3, characterised in that the disc (6) has a stop surface (10) for a part (3') of the practicable wing (3), preferably on the side of said part adjacent the practicable wing (3), said part (3') of the practicable wing (3) bearing against said stop surface when the door is closed, thus preventing the rotation of the disc (6).

8. A device according to Claims 1 or 7, characterised in that the part (3') of the practicable wing (3) and/or the part (8') of the stationary wing (8) which contacts the contact element (6) take the form of pins extending upwardly from the respective door wings (3, 8).

9. A device according to Claims 5 and 7, characterised in that the stop surface (10) is preferably flat and at right angles to the plane of the door, and the part (3') of the practicable wing (8) bearing it against said surface has a matching, preferably also flat surface (3'a), while preferably the recess (7) in the disc (6) and also the parts (3', 8') of the door wings (3, 8) lie in the closed position in a plane parallel with the rotational axis (D) of the disc (6) and, viewed from the outwardly pivoting direction, in front of the latter.

10. A device according to at least one of Claims 4 to 9, characterised in that the part (3') of the practicable wing (3) has an acute-angled edge (3'b) pointing in the outwardly pivoting direction and towards the central plane of the door, and the disc (6) is formed with a recess (6b) which corresponds to said edge (3'b) and which is provided on the stop surface (10) at its end situated in the outwardly pivoting direction and preferably slightly offset in the direction of the centre of the door and which is pivoted into the outwardly pivoting path of the part (3') of the practicable wing (3) when the stationary wing (8) makes an outwardly pivoting movement.

## Revendications

1. Dispositif de verrouillage et de fermeture par servocommande pour des portes à deux battants, en particulier des portes coupe-feu, qui sont munies d'un dispositif automatique de fermeture, dispositif dans lequel il est prévu, pour le battant mobile, une butée qui, quand le battant fixe se trouve à l'extérieur de la position de fermeture, s'engage dans la trajectoire de pivotement du battant mobile et qui est reliée, par un élément de liaison, à un élément de contact rotatif par rapport au battant fixe autour d'un axe (A) sensiblement parallèle à l'axe de penture et qui est réglable par cet élément de contact de manière à sortir de la trajectoire de pivotement du battant mobile pour que ce dernier puisse basculer en position de fermeture, dans lequel l'élément de contact (6) est relié, par un élément de liaison (9) s'étendant simplement à l'intérieur de la poutre (1) supérieure et horizontale ou de la partie supérieure du châssis de porte (2), à la butée (5, 5'), mobile sensiblement dans le plan de la porte et disposée en grande partie à l'intérieur de la poutre (1) supérieure et horizontale ou de la partie supérieure du châssis de porte (2), l'élément étant blocable pour le verrouillage du battant fixe (8) et étant muni d'un évidement (7) pour le logement d'une partie (8') du battant fixe (8), l'évidement (7) étant dirigé vers cette partie (8') en cas d'ouverture du battant fixe (8) et, à la fermeture du battant fixe (8), cette partie (8') venant tout d'abord en contact avec une face interne de l'évidement (7) et l'élément de contact (6) étant ensuite tourné autour de son axe (A).

2. Dispositif selon la revendication 1, caractérisé en ce que la butée est constituée par un levier pivotant (5) ou un vérin hydraulique et est disposée à proximité des pentures du battant mobile (3), au moins une partie (5') du levier (5) respectivement du vérin étant pivotante respectivement insérable par le haut dans la lumière de châssis (4) de la porte et étant reliée à un élément de contact (16) qui est disposé dans ou sur la poutre supérieure (1) ou châssis (2) de la porte à proximité de la face avant du battant fixe (8), tournée vers le battant mobile (3).

3. Dispositif selon la revendication 1, caractérisé en ce que l'élément de contact (6) présente la forme d'un disque comportant un évidement (7) qui est orienté, depuis le bord périphérique, vers l'intérieur, évidement (7) dont une partie du bord interne entoure, par l'arrière, une partie (8') du battant fixe (8) quand ce dernier est en position fermée pivotée vers le haut.

4. Dispositif selon la revendication 3, caractérisé en ce que le disque (6) est bloqué dans sa position de fermeture par le battant mobile (3), de préférence, par application directe d'une partie du battant mobile (3) contre un bord externe du disque (6) quand le battant mobile (3) est en position de fermeture.

5. Dispositif selon la revencication 4, caractérisé en ce que l'axe de rotation (D) du disque (6) s'étend à l'extérieur de son centre, de préférence sur la face du disque (6) qui est opposée au sens de l'ouverture pivotante.

6. Dispositif selon la revendication 4, caractérisé en ce que la face inférieure du disque (6) assure une isolation maximale avec la face inférieure de la partie supérieure du châssis de porte (2).

7. Dispositif selon la revendication 4, caractérisé en ce que le disque (6) présente, une surface de butée (10) pour une partie (3') du battant mobile (3) et, ce, de préférence sur la face tournée vers le battant mobile (3), face contre laquelle vient s'appliquer ladite partie (3') du battant mobile (3) quand la porte est fermée, ce qui empêche ainsi une torsion du disque (6).

8. Dispositif selon la revendication 1 ou 7, caractérisé en ce que la partie (3') du battant mobile (3) et/ou la partie (8') du battant fixe (8), qui viennent en contact avec l'élément de contact (6) sont des chevilles faisant saillie vers le haut des battants de porte respectifs (3, 8).

9. Dispositif selon la revendication 5 ou 7, caractérisé en ce que la surface de butée (10) est, de préférence, plane et normale au-dessus du plan de porte et la partie (3'), venant s'appliquer contre, du battant mobile (3) présente une surface (3'a) correspondante et également plane, l'évidement (7) du disque (6) et les parties (3', 8') des battants de porte (3, 8) se trouvant, de préférence, en position de fermeture, dans un plan parallèle à l'axe de rotation (D) du disque (6) et, vu depuis ce sens de pivotement, devant ce plan.

10. Dispositif, selon au moins l'une des revendications 4 à 9, caractérisé en ce que la partie (3') du battant mobile (3) présente un bord (3'b) formant un angle aigu pointé vers le plan médian de la porte dans le sens de pivotement et en ce que le disque (6) présente un évidement (6b) qui correspond à ce bord (3'b) et qui est prévu sur l'extrémité de la surface de butée (10), se trouvant dans le sens de pivotement et, de préférence, en étant légèrement décalé en direction du milieu de porte et qui est basculé dans la trajectoire de pivotement de la partie (3') du battant mobile (3) quand le battant fixe (8) effectue un mouvement de pivotement.
